# FASCICULE DE BREVET EUROPEEN

(11) **EP 3 681 790 B1**
(45) Date de publication et mention de la délivrance du brevet: **05.04.2023**
(21) Numéro de dépôt: 18779737.8
(22) Date de dépôt: 04.09.2018
(51) Int. Cl.: B63B 1/24, B63H 20/34, B63B 1/26

(54) **ENSEMBLE HYDRODYNAMIQUE PORTANT ARRIÈRE DE HORS-BORD POUR POSITION MOTEUR ABAISSÉ**
HYDRODYNAMISCHE HECKSTÜTZE EINES AUSSENBORDMOTORS FÜR EINE NIEDRIGERE MOTORPOSITION
REAR SUPPORTING HYDRODYNAMIC ASSEMBLY OF AN OUTBOARD MOTOR FOR A LOWERED MOTOR POSITION

(30) Priorité: 11.09.2017 FR 1770947; 15.11.2017 FR 1701178
(43) Date de publication de la demande: 22.07.2020
(73) Titulaire: Seair, 56100 Lorient (FR)
(72) Inventeur: RAISON, David, 56100 - Lorient (FR); LEQUIN, Benoît, 56100 - Lorient (FR)
(86) Numéro de dépôt international: PCT/FR2018/000210
(87) Numéro de publication internationale: WO 2019/048745

(56) Documents cités:
- WO-A1-2016/009409
- GB-A- 981 977
- GB-A- 2 091 646
- US-A- 3 199 483
- US-A- 3 804 048
- US-A- 4 744 779
- US-A- 4 875 882
- US-A1- 2009 104 825

## Description

La présente invention concerne un ensemble hydrodynamique portant arrière de hors-bord. Les documents GB 2091646, US 2009104825 et US 3199483, par exemple, décrivent des ensembles hydrodynamiques représentatifs de l'état de l'art.

L'invention est particulièrement adaptée à la classe de bateau motorisé de type hors-bord, et notamment à celle dite de bateau semi rigide.

Les bateaux semi rigides comprennent une coque rigide et des flotteurs de protection latéraux gonflables. Ces bateaux ne sont pas aujourd'hui équipés d'aile portante dans l'eau, aussi dénommées foil. En effet, la technologie du foil qui est récente a été adoptée par différents type de bateaux à voile et à moteur mais n'a pas encore été adoptée pour les bateaux à moteur semi-rigides. Il est décrit dans un brevet précédent du présent déposant un système portant avant de bateau semi-rigide au moyen d'ailes dénommées foils. Les ailes sont disposées selon l'invention environ au milieu du bateau et de chaque côté. L'invention propose un ensemble portant arrière qui coopère avec le système portant avant afin d'assurer une portance et une navigation optimum.

Il existe actuellement des systèmes portants arrière qui sont conçus pour apporter un léger déjaugeage, sans portance avant associée. Ces systèmes ont une efficacité très relative et sont en fait assez décriés, voir jugés inefficaces. Ils consistent en l'ajout de surface portante au niveau de la plaque anti-cavitation du moteur positionnée sur la carène d'arbre moteur positionnée. En bref, l'art antérieur décrit des appendices rapportés qui apportent une légère amélioration de portance arrière. L'effet est très limité dans la mesure où la portance avant n'est pas améliorée. L'invention a un objet bien plus large qui est de proposer une portance arrière qui coopère avec une portance avant. Comme il sera compris à la lecture de la présente description, l'invention se doit de résoudre une série de problèmes difficiles qui consistent en A - proposer un système portant arrière avec des performances nouvelles jamais atteintes B - Ne pas nuire aux performances traditionnelles, lorsque le bateau est utilisé non porté en condition de navigation traditionnelle. En bref, l'invention vise à proposer un système portant arrière hybride qui fonctionne à la fois en condition portante, mais aussi en condition non portante.

Il est entendu que l'invention vise à utiliser des solutions existantes pour y apporter une portance nouvelle. Cette seconde monte de solution nécessite de modifier des paramètres clés de navigation, comme celui de la position du moteur sous l'eau, qui est typiquement abaissé, comme il sera facilement compris, pour répondre de façon optimum au fait que le bateau soit soulevé. En bref, le bateau étant soulevé, il faut pouvoir abaisser la position du moteur sous l'eau. L'invention propose un système qui permette d'habiller le moteur hors-bord en position abaissée afin de répondre au maximum aux contraintes d'utilisation d'un bateau hors-bord. Etant compris que dans certains aspects de l'utilisation, le moteur peut être abaissé ou remonté sous l'eau pendant la navigation. Il convient donc d'apporter au bloc moteur un perfectionnement qui améliore les caractéristiques de navigation lorsque le moteur est abaissé mais qui ne nuise pas à la navigation lorsque le moteur est positionné dans sa position traditionnelle.

Un objet principal de l'invention est de proposer un ensemble portant arrière qui s'adapte à l'ensemble arrière complet du bateau à savoir à son moteur et à sa coque et à sa carène de moteur.

Un objet de l'invention est de proposer un système portant arrière qui soit facilement industrialisable et qui soit adaptable en première monte ou en seconde monte sur un bateau.

Un objet de l'invention est de proposer un système portant arrière qui soit robuste et économique.

Un objet de l'invention est de maximiser la portance et de soulever au maximum le bateau hors de l'eau.

Dans un aspect principal, l'invention propose un système portant arrière qui comprend la coopération d'une aile portante nouvelle et de plaques déflectrices nouvelles.

Dans un aspect l'invention propose une aile portante qui se pose sur le carter de l'arbre moteur d'hélice. Il n'était pas évident de positionner l'aile portant à ce niveau car naturellement le réflexe est de penser que cette position nuit à la qualité de traction de l'hélice qui voit un obstacle supplémentaire rajouté devant elle.

Dans un aspect l'invention propose l'ajout de plaques de renvois déflectrices et de profils de pénétration hydro dynamiques dans l'eau particulièrement astucieusement disposés.

L'invention sera mieux comprise à la lecture des figures annexées sur lesquelles qui représentent un mode particulier de l'invention sur lesquelles :
- La figure 1 représente une vue de dessus, selon l'invention, de la répartition des surfaces portantes
- La figure 2 représente une vue de profil du bas de motorisation traditionnelle
- La figure 3 représente une vue de profil de bas de motorisation selon l'invention
- Les figures 4a, 4b, 4c représentent respectivement des vues de dessus, d'une plaque déflectrice de moteur, d'une plaque déflectrice de bateau, et de l'aile portante selon l'invention.
- La figure 5 représente la position du moteur sous l'eau non équipé de l'invention et non abaissé
- La figure 6 représente la position du moteur sous l'eau équipé de l'invention et abaissé sous l'eau
- Les figures 7a, 7b et 8a, 8b représentent une vue de face et de profil de plaques de renvoi hydro dynamiques selon la présente invention

La figure 1 représente une vue de dessus, selon l'invention, de la répartition des surfaces portantes avec deux ailes avant (11a, 11b), une aile avant bâbord (11a) et une aile avant tribord (11b). Une aile arrière (10) positionnée sur l'axe longitudinal central, à l'arrière du bateau, typiquement solidarisée à la carène de l'ensemble moteur. La figure 2 représente une vue de profil du bas de motorisation traditionnelle. Qui comprend une hélice (20) propulsée par un arbre moteur direct (23) horizontal. L'arbre moteur direct (23) étant sensiblement horizontal et est entraîné par un renvoi arbre moteur indirect (24) vertical, à 90° par rapport à l'arbre moteur direct (23). L'arbre moteur indirect (24) rejoint le bloc moteur positionné au-dessus de l'eau. L'arbre moteur direct (23) est caréné dans une carrosserie en forme générale d'ogive. L'arbre moteur indirect vertical est caréné dans une carrosserie oblongue sensiblement tubulaire. Traditionnellement la carène de l'arbre moteur indirect comprend des rainures dénommées plaque anti cavitation (22) et plaque anti gerbage (21). Ces plaques ont pour fonction de canaliser les flux d'air et de liquide pour optimiser le fonctionnement de l'hélice sous l'eau. Dans le cadre de la présente invention, le moteur est monté dans sa position la plus basse possible sous l'eau, et ce dans le but de pouvoir surélever au maximum le bateau au-dessus de l'eau. Il est entendu que dans ce cas la position relative des plaques anti cavitation et plaques anti gerbage sont plus basses par rapport la coque du bateau. En bref, toute l'hydrodynamique du bateau est totalement modifiée par rapport au fonctionnement standard du moteur. Au vu de quoi il a apparu nécessaire de concevoir et de créer de nouvelles plaques de déflection, positionnées à des endroits nouveaux. L'invention doit donc habiller une partie du moteur qui traditionnellement n'était pas immergée pour la rendre hydrodynamique lorsqu'elle devient immergée. La partie carène moteur au-dessus des plaques cavitation Comme représenté en figure 3, l'invention propose de positionner l'aile portante à l'avant de l'ogive de carène d'arbre moteur direct (23) d'hélice. Après multiples calcul, essais, il a été trouvé que le fonctionnement hydrodynamique du bateau était amélioré en positionnant une couronne de déflection moteur (70) positionnée à l'avant de la carène d'arbre moteur indirect, au-dessus des plaques anti gerbage (21) et anti cavitation (22). Cette couronne de déflection (70) peut coopérer sensiblement sur le même plan horizontal avec une plaque de déflection de coque (90) de bateau sensiblement alignée qui est-elle fixée sous la coque du bateau. Les figures 4a, 4b, 4c représentent respectivement des vues de dessus, de la couronne de déflection avant (80), de la plaque déflectrice de coque (90), et de l'aile portante (10) qui se fixe par un emboîtement complémentaire (43) sur l'ogive de carène d'arbre moteur direct (23). L'aile portante adoptant une forme symétrique faisant place à une aile gauche et une aile droite symétrique de l'aile gauche. En bref, l'invention réalise une combinaison de trois innovations, à savoir, premièrement abaisser la position de l'hélice sous le bateau, secondement, positionner une aile portante sur le plan de l'arbre moteur direct de l'hélice, troisièmement, ajouter une couronne de déflection et possiblement une plaque de déflection sur le haut et sur l'avant de la carène de l'arbre moteur indirect et dans le prolongement sous la coque du bateau. La couronne de déflection (80) peut être une couronne qui comporte un jeu de doubles rainures superposées afin de conjuguer par exemple des efforts de déflection sur les flux d'air et sur les flux d'eau. La figure 5 représente comment selon une position traditionnelle, en position normale sous l'eau, plaques anti cavitation et anti gerbage remplissent leur fonction hydro dynamique, et comment en abaissant la position du moteur dans l'eau, l'invention propose la combinaison d'une couronne de déflection (80) qui peut se trouver au-dessus d'un profilé hydrodynamique de pénétration (70) qui vient habiller la carène du moteur afin d'augmenter les caractéristiques de pénétration dans l'eau de la carène de moteur qui préalablement à l'invention n'était pas profilée pour travailler sous l'eau. La couronne de déflection est positionné au niveau de l'eau et au moyen de la combinaison de deux plaques de déflection positionnées l'une sous l'eau et l'autre au-dessus de l'eau participe à un renvoi des flux d'air et d'eau pour optimiser le fonctionnement du moteur et donc du bateau. Les figures 7a, 7b et 8a, 8b représentent une vue de face et de profil de plaques de renvoi hydro dynamiques selon la présente invention, avec la plaque de profil de pénétration (70) qui présente en vue de face un profil elliptique pour concentrer le flux d'eau au niveau de la structure interne, un bord d'attaque (73) qui maximise la pénétration dans l'eau, et en vue de profil en figure 8b, une couronne de de déflection (80) qui présente qui présente en vue de face un profil elliptique pour concentrer le flux d'eau au niveau de la structure interne, et en vue de profil une section médiane qui présente un profil d'attaque (83) acéré pénétrant de façon à optimiser le renvoi hydrodynamique. Etant également entendu que la couronne de déflection (80) et le profil de pénétration (70) présentent en vue de profil sur leur arrière des découpes en décrochés (74, 84) complémentaires de la forme de la carène moteur de façon à s'emboiter solidement sur la carène moteur afin de supporter les différents efforts qui lui seront appliqués.

La présente invention concerne donc un ensemble hydrodynamique portant arrière de hors-bord naviguant sur une coque coopérant avec un jeu d'ailes avant (11a, 11b), le hors-bord est mu par un ensemble moteur à hélice sous l'eau propulsée par un arbre moteur direct (23) actionné par un arbre moteur indirect (24), sur une carène de propulsion moteur comprenant des plaques anti gerbage (21) et anti cavitation (22) positionnées au-dessus de l'hélice (24) destinées à se positionner au niveau de l'eau caractérisé en ce que la position moteur constructeur est abaissée sous l'eau, la carène moteur est habillé d'une aile portante (10) rapportée à l'avant sur l'ogive de carène d'arbre direct (23), d'une couronne de déflection (80) rapportée au-dessus des plaques anti gerbage (21) et anti cavitation (22) et à l'avant et de la carène de l'arbre moteur indirect (24), d'un profil de pénétration hydrodynamique rapporté emboîté à l'avant de la carène de l'arbre moteur indirect (24), occupant l'espace à l'avant du moteur entre le haut des plaques anti gerbage (21) et anti cavitation (22) et le bas de la couronne de déflection (80), l'arrière de la coque est équipé à hauteur du placement de la couronne de déflection (80) d'une plaque de déflection (90).

On voit bien que de nombreuses variantes éventuellement susceptibles de se combiner peuvent ici être apportées sans jamais sortir du cadre de l'invention tel qu'il est défini ci-après.

## Revendications

1. - Bateau de type hors-bord comprenant un ensemble hydrodynamique portant arrière naviguant sur une coque coopérant avec un jeu d'ailes avant (11a, 11b), le hors-bord est mu par un ensemble moteur à hélice sous l'eau propulsée par un arbre moteur direct (23) actionné par un arbre moteur indirect (24), sur une carène de propulsion moteur comprenant des plaques anti gerbage (21) et anti cavitation (22) positionnées au-dessus de l'hélice (20) destinées à se positionner au niveau de l'eau, ensemble hydrodynamique dans lequel la position moteur constructeur est abaissée sous l'eau, la carène moteur est habillé d'une aile portante (10) rapportée à l'avant sur l'ogive de carène d'arbre direct (23), d'une couronne de déflection (80) rapportée au-dessus des plaques anti gerbage (21) et anti cavitation (22) et à l'avant et de la carène de l'arbre moteur indirect (24), d'un profil de pénétration hydrodynamique rapporté emboîté à l'avant de la carène de l'arbre moteur indirect (24), occupant l'espace à l'avant du moteur entre le haut des plaques anti gerbage (21) et anti cavitation (22) et le bas de la couronne de déflection (80), l'arrière de la coque est équipé à hauteur du placement de la couronne de déflection (80) d'une plaque de déflection (90).

## Patentansprüche

1. - Boot des Außenbordtyps mit einer hydrodynamischen hinteren Lageranordnung, die auf einem Rumpf navigiert, der mit einem Satz vorderer Flügel (11a, 11b) zusammenwirkt, wobei der Außenbordmotor von einer Unterwasserpropellermotoranordnung angetrieben wird, die von einem Wellendirektmotor (23) angetrieben wird, der von einem angetrieben wird indirekte Motorwelle (24), auf einem Motorantriebsrumpf, der Anti-Stapel-(21) und Anti-Kavitationsplatten (22) umfasst, die über dem Propeller (20) angeordnet sind, der dazu bestimmt ist, auf Wasserniveau positioniert zu werden, hydrodynamische Baugruppe, in der die Motorposition des Herstellers liegt unter Wasser abgesenkt wird, ist der Triebwerksrumpf mit einem Stützflügel (10), der vorne an der Direktwellenrumpf-Ogive (23) befestigt ist, einem Umlenkring (80), der über dem Anti-Stapel (21) und Anti-Kavitation befestigt ist, ausgestattet (22) Platten und an der Vorderseite und dem Rumpf der indirekten Antriebswelle (24), d ein gemeldetes hydrodynamisches Durchdringungsprofil, das an der Vorderseite des Rumpfes der indirekten Antriebswelle (24) verschachtelt ist und den Raum einnimmt e an der Vorderseite des Motors zwischen der Oberseite der Anti-Stapel- (21) und Anti-Kavitations-Platten (22) und der Unterseite des Ablenkrings (80), die Rückseite des Rumpfes ist auf der Höhe der Platzierung ausgestattet der Ringumlenkung (80) einer Umlenkplatte (90).

## Claims

1. Boat of the outboard type comprising a hydrodynamic rear bearing assembly navigating on a hull cooperating with a set of front wings (11a, 11b), the outboard is driven by an underwater propeller motor assembly propelled by a shaft direct engine (23) actuated by an indirect engine shaft (24), on an engine propulsion hull comprising anti-stack (21) and anti-cavitation (22) plates positioned above the propeller (20) intended to be positioned at water level, hydrodynamic assembly in which the manufacturer's engine position is lowered under water, the engine hull is fitted with a supporting wing (10) attached at the front to the direct shaft hull ogive (23), a deflection ring (80) attached above the anti-stacking (21) and anti-cavitation (22) plates and at the front and the hull of the indirect drive shaft (24), a reported hydrodynamic penetration profile nested at the front of the hull of the indirect drive shaft (24), occupying the space at the front of the engine between the top of the anti-stacking (21) and anti-cavitation (22) plates and the bottom of the deflection ring (80), the rear of the hull is equipped at the height of the placement of the ring deflection (80) of a deflection plate (90).
